# EUROPÄISCHE PATENTANMELDUNG

(11) **EP 3 034 974 A1**
(43) Veröffentlichungstag der Anmeldung: **22.06.2016**
(21) Anmeldenummer: 15003374.4
(22) Anmeldetag: 26.11.2015
(51) Int. Cl.: F25J 1/02

(54) **VERFAHREN UND ANLAGE ZUR VERFLÜSSIGUNG VON LUFT UND ZUR SPEICHERUNG UND RÜCKGEWINNUNG VON ELEKTRISCHER ENERGIE**

(30) Priorität: 09.12.2014 EP 14004153
(71) Anmelder: Linde Aktiengesellschaft, 80331 München (DE)
(72) Erfinder: ALEKSEEV, Alexander, 82515 Wolfratshausen (DE)
(74) Vertreter: Imhof, Dietmar

(57) **Zusammenfassung**

Die Erfindung betrifft ein Verfahren zur Verflüssigung von Luft, bei dem ein Druckluftstrom (b) auf einem ersten Druckniveau bereitgestellt und mittels eines Verdichters (11) auf ein zweites Druckniveau verdichtet wird, aus Luft des Druckluftstroms (b) nach der Verdichtung auf das zweite Druckniveau ein erster Teilstrom (b), ein zweiter Teilstrom (e) und ein dritter Teilstrom (f) gebildet wird, Luft des ersten Teilstroms (c) unter Verwendung von Kälte, die mittels einer Entspannung von Luft des zweiten Teilstroms (e) und des dritten Teilstroms (f) erzeugt wird, abgekühlt und zumindest teilweise verflüssigt wird, und zur Bereitstellung des Druckluftstroms (b) auf dem ersten Druckniveau Einsatzluft (a), die auf das erste Druckniveau verdichtet wird, und Luft des zweiten Teilstroms (e) und des dritten Teilstroms (f), die auf dem ersten Druckniveau bereitgestellt wird, verwendet wird. Es ist vorgesehen, dass die Luft des zweiten Teilstroms (e) nacheinander auf ein erstes Temperaturniveau abgekühlt, von dem zweiten Druckniveau auf das erste Druckniveau entspannt und gegen den ersten Teilstrom (c) erwärmt wird, und die Luft des dritten Teilstroms (f) nacheinander auf ein zweites Temperaturniveau unterhalb des ersten Temperaturniveaus abgekühlt, auf ein drittes Druckniveau unterhalb des ersten Druckniveaus entspannt, gegen den ersten Teilstrom (c) erwärmt und auf das erste Druckniveau rückverdichtet wird. Ferner ist vorgesehen, dass zum Rückverdichten des dritten Teilstroms (f) ein erster Booster (5) und ein zweiter Booster (6) verwendet werden, wobei der erste Booster (5) mit einer zur Entspannung des dritten Teilstroms (f) verwendeten Entspannungsmaschine (4) angetrieben wird und mechanisch gekoppelt ist, der zweite Booster (6) mit einer zur Entspannung des zweiten Teilstroms (e) verwendeten Entspannungsmaschine (3) angetrieben wird und mechanisch gekoppelt ist, und der erste Booster (5) und der zweite Booster (6) miteinander und mit dem Verdichter (11) mechanisch ungekoppelt sind. Ein Verfahren zur Speicherung und Rückgewinnung von elektrischer Energie und eine entsprechende Anlage (100, 200, 300, 400) sind ebenfalls Gegenstand der vorliegenden Erfindung.

## Beschreibung

Die Erfindung betrifft ein Verfahren und eine Anlage zur Verflüssigung von Luft und zur Speicherung und Rückgewinnung von elektrischer Energie gemäß den jeweiligen Oberbegriffen der unabhängigen Patentansprüche.

### Stand der Technik

Beispielsweise aus der DE 31 39 567 A1 und der EP 1 989 400 A1 ist bekannt, Flüssigluft oder Flüssigstickstoff, also tiefkalte Luftverflüssigungsprodukte, zur Netzregelung und zur Bereitstellung von Regelleistung in Stromnetzen zu verwenden.

Zu Billigstromzeiten oder Stromüberschusszeiten wird dabei Luft in einer Luftverflüssigungsanlage, die auch Teil einer Luftzerlegungsanlage sein kann, insgesamt oder teilweise zu einem derartigen Luftverflüssigungsprodukt verflüssigt. Das Luftverflüssigungsprodukt wird in einem Tanksystem mit Tieftemperaturtanks gespeichert. Dieser Betriebsmodus erfolgt in einem Zeitraum, der hier als Energiespeicherzeitraum bezeichnet wird.

Zu Spitzenlastzeiten wird das Luftverflüssigungsprodukt aus dem Tanksystem entnommen, mittels einer Pumpe druckerhöht und bis auf etwa Umgebungstemperatur oder höher angewärmt und damit in einen gasförmigen oder überkritischen Zustand überführt. Ein hierdurch erhaltener Druckstrom wird in einer Entspannungsmaschine oder mehreren Entspannungsmaschinen mit Zwischenerwärmung bis auf Umgebungsdruck entspannt. Die dabei freiwerdende mechanische Leistung wird in einem oder mehreren Generatoren in elektrische Energie umgewandelt und in ein elektrisches Netz eingespeist. Dieser Betriebsmodus erfolgt in einem Zeitraum, der hier als Energierückgewinnungszeitraum bezeichnet wird.

Es sind auch Druckluftspeicherkraftwerke bekannt, in denen die Luft jedoch nicht verflüssigt, sondern in einem Verdichter verdichtet und in einer unterirdischen Kaverne gespeichert wird. In Zeiten hoher Stromnachfrage wird die Druckluft aus der Kaverne in die Brennkammer einer Gasturbine geleitet. Gleichzeitig wird der Gasturbine über eine Gasleitung Brennstoff, beispielsweise Erdgas, zugeführt und in der durch die Druckluft gebildeten Atmosphäre verbrannt. Das gebildete Abgas wird in der Gasturbine entspannt, wodurch Energie erzeugt wird.

Aus der EP 1 205 721 A1 sind ein Verfahren und eine Vorrichtung zur Herstellung einer tiefkalten Flüssigkeit bekannt, bei dem eine Verdichteranordnung eingesetzt wird, bei der jeweils zwei Verdichterstufen auf einer Welle angeordnet sind. Die Wellen tragen Ritzel, die über ein Antriebsrad mit einem Drehmoment beaufschlagt werden.

Die US 2011/0132032 A1 offenbart ein Verfahren und eine Vorrichtung, mittels welchem bzw. welcher Luft für eine spätere Verwendung verflüssigt und gespeichert werden kann. Bei der späteren Verwendung wird die verflüssigte Luft flüssig druckbeaufschlagt, erwärmt und entspannt. Kälte kann gespeichert werden.

Gemäß der US 6,666,048 B1 wird, um die Bildung eines bestimmten Produkts in einer Anlage, beispielsweise einer Luftzerlegungsanlage, erhöhen zu können, in die bestehende Anlage eine zusätzliche Anlage bzw. Anlagenkomponente, beispielsweise eine Absorptionskolonne, integriert.

Die WO 2014/006426 A2 betrifft eine Verflüssigungsvorrichtung mit einem Wärmetauscher, einem ersten Phasentrenner, einer ersten Entspannungsvorrichtung, einer ersten Entspannungsturbine, einer zweiten Entspannungsturbine und einer Kälterückgewinnungsleitung mit einem Wärmetransferfluid.

Insbesondere aufgrund der großen Mengen an zu verflüssigender Luft arbeiten bekannte Luftverflüssigungsanlagen für die genannten Aufgaben häufig nicht ausreichend effizient, wie auch nachfolgend noch erläutert, so dass Bedarf nach Verbesserungen besteht. Entsprechendes gilt auch für Luftverflüssigungsanlagen für andere Zwecke als die Speicherung und Rückgewinnung von Energie.

### Offenbarung der Erfindung

Diese Aufgabe wird durch ein Verfahren und eine Anlage zur Verflüssigung von Luft und zur Speicherung und Rückgewinnung von elektrischer Energie mit den Merkmalen der jeweiligen unabhängigen Patentansprüche gelöst. Bevorzugte Ausgestaltungen sind jeweils auch Gegenstand der abhängigen Patentansprüche sowie der nachfolgenden Beschreibung.

Vor der Erläuterung der im Rahmen der vorliegenden Erfindung erzielbaren Vorteile werden deren technische Grundlagen und einige in dieser Anmeldung verwendete Begriffe näher erläutert.

Eine "Entspannungsmaschine", die über eine gemeinsame Welle mit weiteren Entspannungsmaschinen oder Energiewandlern wie Ölbremsen, Generatoren oder Verdichterstufen gekoppelt sein kann, ist zur Entspannung eines überkritischen, gasförmigen oder zumindest teilweise flüssigen Stroms eingerichtet. Insbesondere können Entspannungsmaschinen zum Einsatz in der vorliegenden Erfindung als Turboexpander ausgebildet sein. Werden eine oder mehrere als Turboexpander ausgebildete Entspannungsmaschinen mit einer oder mehreren Verdichterstufen (siehe unten), beispielsweise in Form von Radialverdichterstufen, gekoppelt und ggf. zusätzlich mechanisch gebremst, so dass die Verdichterstufe(n) ohne extern, beispielsweise mittels eines Elektromotors, zugeführte Energie betrieben werden, wird für diese Anordnung allgemein auch der Begriff "Boosterturbine" verwendet. Die Verdichterstufe(n) einer entsprechenden Boosterturbine wird bzw. werden auch als "Booster" bezeichnet. Eine derartige Boosterturbine verdichtet dabei zumindest einen Strom durch die Entspannung zumindest eines anderen Stroms, jedoch ohne extern, beispielsweise mittels eines Elektromotors, zugeführte Energie.

Unter einem "Verdichter" wird hier dagegen eine extern, typischerweise elektrisch, angetriebene Vorrichtung verstanden, die zum Verdichten wenigstens eines gasförmigen Stroms von wenigstens einem Eingangsdruck, bei dem dieser dem Verdichter zugeführt wird, auf wenigstens einen Enddruck, bei dem dieser dem Verdichter entnommen wird, eingerichtet ist. Der gesamte Verdichter bildet dabei eine bauliche Einheit, die jedoch mehrere einzelne Verdichtereinheiten oder "Verdichterstufen" in Form bekannter Kolben-, Schrauben- und/oder Schaufelrad- bzw. Turbinenanordnungen (also Radial- oder Axialverdichterstufen) aufweisen kann. Insbesondere werden diese Verdichterstufen mittels eines gemeinsamen Antriebs, beispielsweise über eine gemeinsame Welle bzw. einen gemeinsamen Elektromotor, angetrieben. Mehrere Verdichterstufen, z.B. Verdichterstufen in einer erfindungsgemäß eingesetzten Luftverflüssigungsanlage, können damit zusammen einen oder mehrere Verdichter bilden.

Drehende Einheiten, beispielsweise Entspannungsmaschinen bzw. Entspannungsturbinen, Verdichter bzw. Verdichterstufen, Boosterturbinen bzw. Booster, Rotoren von Elektromotoren und dergleichen, können mechanisch miteinander gekoppelt sein, wobei unter einer "mechanischen Kopplung" im Sprachgebrauch dieser Anmeldung verstanden wird, dass über mechanische Elemente wie Zahnräder, Riemen, Getriebe und dergleichen, eine feste oder mechanisch einstellbare Drehzahlbeziehung zwischen solchen drehenden Einheiten herstellbar ist. Eine mechanische Kopplung kann allgemein durch zwei oder mehrere, jeweils zueinander in Eingriff, beispielsweise in Formeingriff oder Reibeingriff, stehende Elemente, beispielsweise Zahnräder oder Treibscheiben mit Riemen, oder eine drehfeste Verbindung hergestellt werden. Eine drehfeste Verbindung kann insbesondere über eine gemeinsame Welle bewirkt werden, auf der die drehenden Einheiten jeweils drehfest befestigt sind. Die Drehzahl der drehenden Einheiten ist in diesem Fall gleich. Hingegen sind entsprechende Einheiten "mechanisch ungekoppelt", wenn keine feste oder mechanisch einstellbare Drehzahlbeziehung zwischen entsprechenden Elementen besteht. Selbstverständlich können, beispielsweise zwischen mehreren Elektromotoren, insbesondere durch geeignete elektrische Ansteuerung, oder zwischen mehreren Turbinen, insbesondere durch die Wahl geeigneter Eingangs- und Enddrücke, auch bestimmte Drehzahlbeziehungen vorgegeben werden. Diese werden aber nicht durch zwei oder mehrere, jeweils zueinander in Eingriff, beispielsweise in Formeingriff oder Reibeingriff, stehende Elemente oder durch eine drehfeste Verbindung hervorgerufen.

Ein "Wärmetauscher" ist im Rahmen der vorliegenden Erfindung insbesondere unter Verwendung einer oder mehrerer Gegenstromwärmetauscheinheiten, beispielsweise einer oder mehrerer Plattenwärmetauscheinheiten, ausgebildet. Im Gegensatz zu beispielsweise Regeneratoren erfolgt die Abkühlung hier nicht durch Abgabe von Wärme an ein bzw. Aufnahme von Wärme aus einem festen Medium, sondern indirekt an einen bzw. aus einem im Gegenstrom geführten Wärme- bzw. Kälteträger. Zum Einsatz in der vorliegenden Erfindung eignen sich sämtliche bekannten Wärmetauscheinheiten, beispielsweise Plattenwärmetauscher, Rohrbündelwärmetauscher und dergleichen. Ein Wärmetauscher dient also zur indirekten Übertragung von Wärme zwischen zumindest zwei im Gegenstrom zueinander geführten Strömen, beispielsweise einem warmen Druckluftstrom und einem oder mehreren kalten Strömen oder einem tiefkalten Luftverflüssigungsprodukt und einem oder mehreren warmen Strömen. Ein Wärmetauscher kann aus einem einzelnen oder mehreren parallel und/oder seriell verbundenen Abschnitten gebildet sein, z.B. aus einem oder mehreren Plattenwärmetauscherblöcken.

Die vorliegende Anmeldung verwendet zur Charakterisierung von Drücken und Temperaturen die Begriffe "Druckniveau" und "Temperaturniveau", wodurch zum Ausdruck gebracht werden soll, dass Drücke und Temperaturen in einer entsprechenden Anlage nicht in Form exakter Druck- bzw. Temperaturwerte verwendet werden müssen, um das erfinderische Konzept zu verwirklichen. Jedoch bewegen sich derartige Drücke und Temperaturen typischerweise in bestimmten Bereichen, die beispielsweise ± 1%, 5%, 10%, 20% oder sogar 50% um einen Mittelwert liegen. Entsprechende Druckniveaus und Temperaturniveaus können dabei in disjunkten Bereichen liegen oder in Bereichen, die einander überlappen. Insbesondere schließen beispielsweise Druckniveaus unvermeidliche Druckverluste oder zu erwartende Druckverluste, beispielsweise aufgrund von Abkühlungseffekten oder Leitungsverlusten, ein. Entsprechendes gilt für Temperaturniveaus. Bei den hier in bar angegebenen Druckniveaus handelt es sich um Absolutdrücke.

### Vorteile der Erfindung

Wie zuvor erläutert, erfordert die Luftverflüssigung für Zwecke der Speicherung und Rückgewinnung von elektrischer Energie aufgrund der großen Mengen an zu verflüssigender Luft ggf. speziell hieran angepasste Luftverflüssigungseinrichtungen bzw. Luftverflüssigungsverfahren. Herkömmliche Luftverflüssigungseinrichtungen sind dabei, wie auch unten unter Bezugnahme auf die Figur 1 erläutert, auf der Basis von zwei Verdichtern und zwei Boosterturbinen aufgebaut:

In einem sogenannten Feedverdichter wird die gesamte zu verflüssigende Luftmenge, auch als Einsatzluft bezeichnet, bis auf ca. 6 bar verdichtet. Ein dem Feedverdichter nachgeschalteter sogenannter Kreislaufverdichter verdichtet die Einsatzluft zusammen mit einer von stromab zurückgeführten Luftmenge weiter von den genannten ca. 6 bar bis auf ca. 30 bis 40 bar. Ein Teil der auf den Druck von ca. 30 bis 40 bar verdichteten Einsatzluft wird in Form zweier Teilströme in einem Wärmetauscher auf unterschiedlich tiefe Temperaturen abgekühlt. Die Teilströme werden in jeweils einer der Entspannungsmaschinen der Boosterturbinen wieder auf den Druck von ca. 6 bar entspannt, wobei sich ein Teil der auf die tiefere Temperatur abgekühlten Luftmenge verflüssigt. Der nicht verflüssigte Anteil der beiden entspannten Teilströme wird in dem Wärmetauscher erwärmt und auf dem Druck von ca. 6 bar zurück zum Eingang des Kreislaufverdichters geführt. Die Eintrittstemperatur in eine der beiden Entspannungsmaschinen liegt bei einer Temperatur zwischen 230 K und Umgebungstemperatur und die Eintrittstemperatur in die andere Entspannungsmaschine bei ca. 140 bis 180 K.

Ein weiterer Anteil der auf den Druck von ca. 30 bis 40 bar verdichteten Einsatzluft wird mittels den von den genannten Entspannungsmaschinen angetriebenen Boostern weiter auf ca. 60 bis 80 bar verdichtet. Der entsprechend hoch verdichtete Luftstrom wird ebenfalls in dem Wärmetauscher abgekühlt und bei einer geeigneten Temperatur mittels einer Drossel entspannt. Auch die Luft dieses Luftstroms verflüssigt sich dabei zumindest zum Teil. Die insgesamt verflüssigte Luft wird also aus Luft des auf den Druck von ca. 60 bis 80 bar verdichteten Luftstroms und aus der Luft, die der Entspannungsmaschine mit der Eintrittstemperatur von ca. 140 bis 180 K zugeführt wird, gebildet. Die zu verflüssigende Luftmenge wird dabei zumindest teilweise durch die in den Entspannungsmaschinen entspannte Luft gekühlt.

Nachteilig an dem soeben erläuterten Verfahren ist, dass dieses um den Enddruck des Feedverdichters ausgestaltet ist und somit wenig Freiheitsgrade lässt. Sowohl der Eintrittsdruck des Kreislaufverdichters als auch der Druck am Austritt der beiden Entspannungsmaschinen sind auf diese Weise vorgegeben, und zwar auf den Enddruck des Feedverdichters bzw. den Eingangsdruck des Kreislaufverdichters.

Speziell für die Energiespeicherung bzw. für hier für einsetzbare Luftverflüssigungseinrichtungen wären jedoch Feedverdichter mit relativ hohem Austrittsdruck von ca. 12 bis 20 bar von Vorteil. Entsprechend würden in dem herkömmlichen Verfahren auch der Druck, aber auch die minimale Temperatur am Austritt der Entspannungsmaschinen festgelegt, insbesondere der bei tieferen Temperaturen betriebenen Entspannungsmaschine. Dies ist darauf zurückzuführen, dass der Flüssigkeitsanteil am Austritt aus einer entsprechenden Entspannungsmaschine typischerweise nicht mehr als 6 bis 8 Prozent betragen darf. Diese Temperatur läge höher als im Fall des oben erläuterten Verfahrens, bei dem der Austrittsdruck des Feedverdichters bzw. der Eintrittsdruck des Kreislaufverdichters ca. 6 bar beträgt. Die hauptsächlich zu verflüssigende Luftmenge, d.h. die auf den nochmals höheren Druck von ca. 60 bis 80 bar verdichtete Luft, würde mit dem kalten Strom aus der erläuterten Entspannungsmaschine vorgekühlt, jedoch aufgrund der erläuterten Umstände nicht so stark wie in dem herkömmlichen Verfahren. Gegenüber dem herkömmlichen Verfahren läge die Temperatur dieses Stroms an der kältesten Stelle deutlich höher, nämlich bei ca. 111 bis 120 K anstelle von 101 K. Nach der anschließenden Entspannung in der erläuterten Drossel entstünde daher deutlich mehr Dampf und vergleichsweise weniger Luftverflüssigungsprodukt, was auf größere Verluste hinweist.

Die Erfindung löst die Aufgabe, ein entsprechendes Verfahren zu verbessern, dadurch, dass der Austrittsdruck der erläuterten, bei tieferer Temperatur betriebenen Entspannungsmaschine reduziert wird, so dass dieser Druck niedriger als der Enddruck des Feedverdichters bzw. der Eintrittsdruck des Kreislaufverdichters wird. Die in dieser Entspannungsmaschine entspannte Luftmenge wird dabei nicht direkt zum Eintritt des Kreislaufverdichters (bzw. über den Wärmetauscher zu diesem) geführt, sondern zunächst in zwei Boostern bis auf den Enddruck des Feedverdichters bzw. den Eintrittsdruck des Kreislaufverdichters rückverdichtet.

Auf diese Weise wird erreicht, dass auch bei höheren Enddrücken eines Feedverdichters bzw. Eintrittsdrücken eines Kreislaufverdichters eine Entspannung auf geringere Drücke möglich ist, so dass eine effektive Kühlung zur Verflüssigung von Luft ermöglicht wird. Auf diese Weise werden im Rahmen der vorliegenden Erfindung auch Verluste in nachgeschalteten Einrichtungen verringert.

Die vorliegende Erfindung geht vor diesem Hintergrund von einem Verfahren zur Verflüssigung von Luft aus, bei dem ein Druckluftstrom auf einem ersten Druckniveau bereitgestellt und mittels eines Verdichters, nämlich mittels des erläuterten Kreislaufverdichters, auf ein zweites Druckniveau verdichtet wird, aus Luft des Druckluftstroms nach der Verdichtung auf das zweite Druckniveau ein erster Teilstrom, ein zweiter Teilstrom und ein dritter Teilstrom gebildet wird, Luft des ersten Teilstroms unter Verwendung von Kälte, die mittels einer Entspannung von Luft des zweiten Teilstroms und des dritten Teilstroms erzeugt wird, abgekühlt und zumindest teilweise verflüssigt wird, und bei dem zur Bereitstellung des Druckluftstroms auf dem ersten Druckniveau Einsatzluft, die auf das erste Druckniveau verdichtet wird, und Luft des zweiten Teilstroms und des dritten Teilstroms, die auf dem ersten Druckniveau bereitgestellt wird, verwendet wird.

Die vorliegende Erfindung sieht dabei vor, dass die Luft des zweiten Teilstroms nacheinander auf ein erstes Temperaturniveau abgekühlt, von dem zweiten Druckniveau auf das erste Druckniveau entspannt und gegen den ersten Teilstrom erwärmt wird, und dass die Luft des dritten Teilstroms nacheinander auf ein zweites Temperaturniveau unterhalb des ersten Temperaturniveaus abgekühlt, auf ein drittes Druckniveau unterhalb des ersten Druckniveaus entspannt, gegen den ersten Teilstrom erwärmt und auf das erste Druckniveau rückverdichtet wird. Durch die Entspannung auf das dritte Druckniveau unterhalb des ersten Druckniveaus werden die zuvor erläuterten Vorteile erzielt, nämlich eine verbesserte Kälteproduktion, die im Bereich der Kälteproduktion in herkömmlichen Anlagen mit einem entsprechenden Feedverdichterenddruck von ca. 6 bar bzw. einem derartigen Kreislaufverdichtereintrittsdruck liegt. Zugleich können die Vorteile eines höher verdichtenden Feedverdichters genutzt werden.

Erfindungsgemäß werden zum Rückverdichten des dritten Teilstroms dabei ein erster Booster und ein zweiter Booster verwendet, wobei der erste Booster mit einer zur Entspannung der Luft des zweiten Teilstroms verwendeten Entspannungsmaschine angetrieben wird und mechanisch gekoppelt ist und der zweite Booster mit einer zur Entspannung der Luft des dritten Teilstroms verwendeten Entspannungsmaschine angetrieben wird und mechanisch gekoppelt ist. Dies ermöglicht es, bei der Entspannung der Teilströme freiwerdende Leistung effektiv zur Rückverdichtung der Luft des dritten Teilstroms einzusetzen. Es sind keine zusätzlichen, extern angetriebenen Verdichter erforderlich. Der erste Booster und der zweite Booster sind erfindungsgemäß miteinander und mit dem (Kreislauf-)Verdichter im oben erläuterten Sinne mechanisch ungekoppelt. Mechanisch ungekoppelt sind damit auch die beiden genannten Entspannungsmaschinen untereinander und mit dem Verdichter. Auf diese Weise können der Verdichter, der erste Booster mit der zur Entspannung der Luft des zweiten Teilstroms verwendeten Entspannungsmaschine und der zweite Booster mit der zur Entspannung der Luft des dritten Teilstroms verwendeten Entspannungsmaschine jeweils (innerhalb betrieblicher Grenzen) unabhängig voneinander betrieben werden. Insbesondere können hierdurch die durch Entspannung des zweiten und des dritten Teilstroms bereitgestellte Kälte sowie die Austrittsdrücke der Booster individuell und unabhängig von dem Verdichter eingestellt werden. Insbesondere kann das dritte Druckniveau unabhängig eingestellt werden.

Aus den erläuterten mechanischen Beziehungen der Booster und Entspannungsmaschinen untereinander und mit dem Verdichter ergibt sich, dass die Rückverdichtung der Luft des Teilstroms auf das erste Druckniveau und die Verdichtung des Druckluftstroms auf das erste Druckniveau unabhängig voneinander, d.h. in unterschiedlichen Apparaten (dem ersten Booster und dem zweiten Booster einerseits und in dem Verdichter andererseits) erfolgt. Gemäß einer besonders bevorzugten Ausführungsform der vorliegenden Erfindung wird als die Luft des dritten Teilstroms, die nach dem Abkühlen auf das zweite Temperaturniveau und dem Entspannen auf das dritte Druckniveau gegen den ersten Teilstrom erwärmt und auf das erste Druckniveau rückverdichtet wird, Luft des dritten Teilstroms verwendet, die auf dem dritten Druckniveau und einem durch die Entspannung auf das dritte Druckniveau erzeugten dritten Temperaturniveau gasförmig bleibt. Mit anderen Worten wird gemäß dieser Ausführungsform der vorliegenden Erfindung nach der Entspannung des dritten Teilstroms auf das dritte Druckniveau eine Flüssigphase abgeschieden und nur die Luft des dritten Teilstroms durch einen entsprechenden Wärmetauscher geführt und zum Abkühlen des ersten Teilstroms verwendet, die hier gasförmig bleibt.

Gemäß dieser besonders bevorzugten Ausführungsform der Erfindung kann vorgesehen sein, dass Luft des dritten Teilstroms, die auf das zweite Temperaturniveau abgekühlt und auf das dritte Druckniveau entspannt wurde und auf den dritten Temperaturniveau und dem dritten Druckniveau flüssig vorliegt, mit verflüssigter Luft des ersten Teilstroms zu vereinigen. Derartige Luft wurde bereits verflüssigt, so dass sie vorteilhaft zur Gewinnung des Luftverflüssigungsprodukts entsprechend dem erfindungsgemäßen Verfahren genutzt werden kann.

Vorteilhafterweise wird die Luft des ersten Teilstroms nach dem Abkühlen auf ein viertes Druckniveau unterhalb des dritten Druckniveaus entspannt. Hierzu wird vorteilhafterweise eine Drosseleinrichtung, beispielsweise ein Drosselventil oder eine Generatorturbine, eingesetzt, in der durch Joule-Thompson-Entspannung weitere Kälte generiert und damit eine bessere Verflüssigung der Luft bewirkt wird.

Vorteilhafterweise kann, bevor die Luft des ersten Teilstroms auf das vierte Druckniveau entspannt wird, diese Luft zunächst auf das zuvor erläuterte dritte Druckniveau entspannt werden. Auf diese Weise wird eine Vereinigung von Anteilen des ersten Teilstroms mit beispielsweise verflüssigter Luft des dritten Teilstroms, die auf dem dritten Druckniveau vorliegt, ermöglicht.

Besonders vorteilhaft ist es dabei, die Luft des dritten Teilstroms, die nach dem Abkühlen auf das zweite Temperaturniveau und dem Entspannen auf das dritte Temperaturniveau gegen den ersten Teilstrom erwärmt und auf das erste Druckniveau rückverdichtet wird, nach dem Entspannen auf das dritte Druckniveau mit auf das dritte Druckniveau entspannter und gasförmig bleibender Luft des ersten Teilstroms zu vereinigen. Entsprechende Luft kann daher effektiv genutzt und zum Eintritt eines Kreislaufverdichters zurückgeführt werden.

Vorteilhafterweise liegt das erste Druckniveau im Rahmen der vorliegenden Erfindung bei 5 bis 25 bar, insbesondere bei 10 bis 20 bar und/oder das zweite Druckniveau bei 50 bis 100 bar, insbesondere bei 60 bis 80 bar. Beispielsweise können als erstes Druckniveau ca. 17 bar und als zweites Druckniveau ca. 70 bar verwendet werden. Das erfindungsgemäße Verfahren eignet sich daher in besonderer Weise für Verfahren zur Verflüssigung von Luft, die in Verfahren zur Speicherung und Rückgewinnung von Energie, wo vergleichsweise große Luftmengen verflüssigt werden müssen, eingesetzt werden, wie zuvor erläutert. In gleicher Weise eignet sich das erfindungsgemäße Verfahren aber auch für andere Einsatzszenarios, bei denen entsprechende Anforderungen bestehen. Insbesondere sind durch den Einsatz des erfindungsgemäßen Verfahrens Feedverdichter verwendbar, die entsprechend hohe erste Druckniveaus liefern.

Vorteilhafterweise liegt das dritte Druckniveau mindestens 1, 5 oder 10 bar und bis zu 20 bar unterhalb des zweiten Druckniveaus und/oder das vierte Druckniveau 1, 5 oder 10 bar und bis zu 20 bar unterhalb des dritten Druckniveaus, wobei das vierte Druckniveau insbesondere bei Atmosphärendruck liegt. Ein Beispiel für das dritte Druckniveau sind ca. 6,5 bar. Eine entsprechende Entspannung auf ein derart niedriges drittes Druckniveau das den Feedverdichterend- bzw. Kreislaufverdichtereingangsdrücken in den zuvor erläuterten herkömmlichen Verfahren entspricht, ermöglicht eine besonders effektive Abkühlung.

Vorteilhafterweise liegt das erste Temperaturniveau bei 230 bis 330 K und/oder das zweite Temperaturniveau bei 140 bis 180 K. Entsprechende Temperaturniveaus entsprechen jenen herkömmlicher Verfahren, wie sie zuvor erläutert wurden, so dass sich hierbei verwendete Erfahrungswerte weiter nutzen lassen.

Die Erfindung betrifft ferner ein Verfahren zur Speicherung und Rückgewinnung von elektrischer Energie, das einen ersten Betriebsmodus, in dem mittels elektrischer Energie Luft verflüssigt wird, und einen zweiten Betriebsmodus, in dem unter Verwendung der in dem ersten Betriebsmodus verflüssigten Luft elektrische Energie gewonnen wird, umfasst. Der erste Betriebsmodus ist dabei der eingangs erläuterte Betriebsmodus in Billigstromzeiten oder Stromüberschusszeiten, also in einem Energiespeicherzeitraum, der zweite Betriebsmodus der Betriebsmodus, der in Spitzenlastzeiten verwendet wird, also in einem Energierückgewinnungszeitraum. Ein entsprechendes Verfahren zur Speicherung und Rückgewinnung von elektrischer Energie zeichnet sich erfindungsgemäß dadurch aus, dass in dem ersten Betriebsmodus ein Verfahren verwendet wird, wie es zuvor erläutert wurde. Bezüglich dieses Verfahrens wird daher auf die Merkmale und Vorteile, die zuvor erläutert wurden, ausdrücklich verwiesen.

Die Erfindung betrifft ferner eine Anlage zur Verflüssigung von Luft. Diese weist Mittel auf, die dafür eingerichtet sind, einen Druckluftstrom auf einem ersten Druckniveau bereitzustellen und mittels eines Verdichters, des mehrfach erwähnten Kreislaufverdichters, auf ein zweites Druckniveau zu verdichten, aus Luft des Druckluftstroms nach der Verdichtung auf das zweite Druckniveau einen ersten Teilstrom, einen zweiten Teilstrom und einen dritten Teilstrom zu bilden, Luft des ersten Teilstroms unter Verwendung von Kälte, die mittels einer Entspannung von Luft des zweiten Teilstroms und des dritten Teilstroms erzeugt wird, abzukühlen und zumindest teilweise zu verflüssigen, und zur Bereitstellung des Druckluftstroms auf dem ersten Druckniveau Einsatzluft, die auf das erste Druckniveau verdichtet wird, und Luft des zweiten Teilstroms und des dritten Teilstroms, die auf dem ersten Druckniveau bereitgestellt wird, zu verwenden.

Es sind Mittel vorgesehen, die dafür eingerichtet sind, die Luft des zweiten Teilstroms nacheinander auf ein erstes Temperaturniveau abzukühlen und von dem zweiten Druckniveau auf das erste Druckniveau zu entspannen und gegen den ersten Teilstrom zu erwärmen, und die ferner dafür eingerichtet sind, die Luft des dritten Teilstroms nacheinander auf ein zweites Temperaturniveau unterhalb des ersten Temperaturniveaus abzukühlen, auf ein drittes Druckniveau unterhalb des ersten Druckniveaus zu entspannen, gegen den ersten Teilstrom zu erwärmen und auf das erste Druckniveau rückzuverdichten.

Erfindungsgemäß sind zum Rückverdichten des dritten Teilstroms ein erster Booster und ein zweiter Booster bereitgestellt, wobei der erste Booster mit einer zur Entspannung des dritten Teilstroms verwendeten Entspannungsmaschine antreibbar und mechanisch gekoppelt ist, der zweite Booster mit einer zur Entspannung des zweiten Teilstroms verwendeten Entspannungsmaschine antreibbar und mechanisch gekoppelt ist, und der erste Booster und der zweite Booster miteinander und mit dem Verdichter mechanisch ungekoppelt sind.

Zu Merkmalen und Vorteilen einer entsprechenden Anlage wird ebenfalls auf die zuvor erläuterten Merkmale und Vorteile verwiesen. Insbesondere ist eine entsprechende Anlage zur Durchführung eines Verfahrens eingerichtet, wie es zuvor erläutert wurde, es kann sich also auch um eine Anlage zur Speicherung und Rückgewinnung von elektrischer Energie handeln.

Die Erfindung wird nachfolgend unter Bezugnahme auf die beigefügten Zeichnungen näher erläutert, in denen Ausführungsformen der Erfindung gegenüber dem Stand der Technik veranschaulicht sind.

### Kurze Beschreibung der Zeichnungen

Figur 1 veranschaulicht eine nicht erfindungsgemäße Anlage zur Verflüssigung von Luft in Form eines schematischen Prozessflussdiagramms.
Figur 2 veranschaulicht eine Anlage zur Verflüssigung von Luft gemäß einer Ausführungsform der Erfindung in Form eines schematischen Prozessflussdiagramms.
Figur 3 veranschaulicht eine Anlage zur Verflüssigung von Luft gemäß einer Ausführungsform der Erfindung in Form eines schematischen Prozessflussdiagramms.
Figur 4 veranschaulicht eine Anlage zur Verflüssigung von Luft gemäß einer Ausführungsform der Erfindung in Form eines schematischen Prozessflussdiagramms.
Figur 5 veranschaulicht eine Anlage zur Verflüssigung von Luft gemäß einer Ausführungsform der Erfindung in Form eines schematischen Prozessflussdiagramms.

In den Figuren sind einander entsprechende Elemente, Ströme und Vorrichtungen mit identischen Bezugszeichen angegeben und werden der Übersichtlichkeit halber nicht wiederholt erläutert. Fluidströme sind jeweils mit Groß- bzw. Kleinbuchstaben angegeben, überwiegend oder ausschließlich gasförmige Fluidströme ferner mit nicht ausgefüllten (weißen), überwiegend oder ausschließlich flüssige Fluidströme hingegen mit ausgefüllten (schwarzen) Flusspfeilen veranschaulicht.

### Ausführliche Beschreibung der Zeichnungen

Figur 1 veranschaulicht eine nicht erfindungsgemäße Anlage zur Verflüssigung von Luft, die insgesamt mit 500 bezeichnet ist. Der besseren Unterscheidbarkeit halber sind die Fluidströme hier mit Großbuchstaben angegeben.

Der Anlage 500 wird Einsatzluft A bei Umgebungsdruck zugeführt, und nach Vereinigung mit einem weiteren Luftstrom X in einem Verdichter 12, dem sogenannten Feedverdichter, verdichtet. Dem Feedverdichter 12 kann ein nicht gesondert bezeichneter Nachkühler nachgeschaltet sein. Ein entsprechend erhaltener Druckluftstrom, nun mit B bezeichnet, wird einem zweiten Verdichter 11, dem sogenannten Kreislaufverdichter, dem ebenfalls ein nicht gesondert bezeichneter Nachkühler nachgeschaltet sein kann, zugeführt. Ebenfalls dem Kreislaufverdichter 11 wird ein Strom Y zugeführt, der wie unten erläutert gebildet wird. Die Ströme B und Y werden in dem Kreislaufverdichter 11 weiter verdichtet. Stromab des Kreislaufverdichters 11 wird ein durch die Verdichtung erhaltener Strom, der nun mit C bezeichnet ist, in einen ersten Teilstrom D und einen zweiten Teilstrom E aufgeteilt. Der erste Teilstrom D wird einem Wärmetauscher 13 warmseitig zugeführt und diesem auf einem Zwischentemperaturniveau entnommen. Der erste Teilstrom D wird anschließend in einer ersten Entspannungsmaschine 14 auf das durch den Feedverdichter 12 bereitgestellte Druckniveau entspannt und dem Wärmetauscher 13 auf einem Zwischentemperaturniveau zugeführt.

Der zweite Teilstrom E wird zunächst in einem ("ersten") Booster 15 und anschließend in einem ("zweiten") Booster 16, denen jeweils nicht gesondert bezeichnete Nachkühler nachgeordnet sein können, auf ein höheres Druckniveau verdichtet. Der entsprechend verdichtete zweite Teilstrom E wird ebenfalls warmseitig dem Wärmetauscher 13 zugeführt und diesem teilweise auf einem Zwischentemperaturniveau in Form des Stroms F entnommen. Der Strom F wird in einer Entspannungsmaschine 17 entspannt und anschließend in einen Abscheidebehälter 18 überführt. Die Entspannung in der Entspannungsmaschine 17 erfolgt ebenfalls auf das durch den Feedverdichter 12 bereitgestellte Druckniveau.

Ebenfalls dem Abscheidebehälter 18 zugeführt wird ein zweiter Anteil des zweiten Teilstroms E, der hier mit G bezeichnet ist und beinahe bis zum kalten Ende durch den Wärmetauscher 13 geführt wird. Im Sumpf des Abscheidebehälters 18 abgeschiedene Flüssigluft wird in Form des Stroms H abgezogen, in einem Teil des Wärmetauschers 13 unterkühlt und anschließend teilweise beispielsweise in einen Tank überführt. Zur Unterkühlung wird unter anderem Kälte verwendet, die aus einer Entspannung eines Teils des Stroms H zu dem erwähnten Strom X gewonnen werden kann. Letzterer wird anschließend vom kalten zum warmen Ende durch den Wärmetauscher 13 geführt. Die in dem Abscheidebehälter 18 gasförmig verbleibende Luft wird in Form des Stroms I abgezogen, in dem Wärmetauscher 13 erwärmt und anschließend in Form des Stroms Y mit dem zuvor erläuterten Druckluftstrom B vereinigt.

Wie zuvor erwähnt, weist die in Figur 1 veranschaulichte Luftverflüssigungsanlage 100 Nachteile auf. In dem Feedverdichter 12 wird die Einsatzluft des Stroms A bis auf etwa 6 bar verdichtet. Der Kreislaufverdichter 11 verdichtet die Einsatzluft des Stroms A zusammen mit einer zurückgeführten Luftmenge des Stroms Y weiter von den genannten ca. 6 bar bis auf ca. 30 bis 40 bar. In der Entspannungsmaschine 14 wird die auf den Druck von ca. 30 bis 40 bar verdichtete Luft des Stroms D dann erneut auf den Druck von ca. 6 bar entspannt und auf diesem Druckniveau als Teil des Stroms Y zurück zum Eingang des Kreislaufverdichters 11 geführt. In der Entspannungsmaschine 17 wird die zunächst auf den Druck von ca. 30 bis 40 bar verdichtete und anschließend in den Boostern 15 und 16 weiter auf ca. 60 bis 80 bar verdichtete Luft des Stroms F ebenfalls auf den Druck von ca. 6 bar entspannt. Ein dabei in dem Abscheidebehälter 18 gasförmig bleibender Anteil hiervon wird als Teil des Stroms Y ebenfalls zurück zum Eingang des Kreislaufverdichters 11 geführt.

Die Entspannungsmaschinen 14 und 17 sind dabei so platziert, dass die Eintrittstemperatur in die Entspannungsmaschine 14 auf einem Temperaturniveau zwischen 230 K und Umgebungstemperatur und die Eintrittstemperatur der Entspannungsmaschine 17 bei ca. 140 bis 180 K liegt. Dies wird erreicht, indem man die Ströme D und F durch den Wärmetauscher 13 führt und diesem bei den genannten Temperaturen entnimmt. Die von den genannten Entspannungsmaschinen 14 und 17 angetriebenen Booster 15 und 16 verdichten den Strom E auf das genannte Druckniveau von ca. 60 bis 80 bar. Ein Teil des auf das Druckniveau von ca. 60 bis 80 bar verdichteten Stroms E wird in Form des Stroms G über eine Drossel in den Abscheidebehälter 18 entspannt. Die Luft dieses Stroms G verflüssigt sich dabei zumindest zum Teil. Die verflüssigte Luft des Stroms H wird aus der verflüssigten Luft des Stroms G und aus verflüssigter Luft des in der Entspannungsmaschine 17 entspannten Stroms F gebildet. Die zu verflüssigende Luftmenge wird dabei jeweils durch die in den Entspannungsmaschinen 14 und 17 entspannte Luft gekühlt.

Nachteilig hieran ist, dass ein entsprechendes Verfahren um den Enddruck des Feedverdichters 12 ausgestaltet werden muss und somit wenig Freiheitsgrade lässt. Sowohl der Eintrittsdruck des Kreislaufverdichters 11 als auch der Druck am Austritt der beiden Entspannungsmaschinen 14 und 17 sind auf diese Weise vorgegeben, und zwar auf den Enddruck des Feedverdichters 12 bzw. den Eintrittsdruck des Kreislaufverdichters 11. Feedverdichter 12 mit höherem Enddruck von ca. 12 bis 20 bar wären von Vorteil. Entsprechend würde aber in dem in der Luftverflüssigungsanlage 500 implementierten Verfahren auch der Druck und die minimale Temperatur am Austritt der Entspannungsmaschinen 14 und 17 entsprechend festgelegt, insbesondere der bei tieferen Temperaturen betriebenen Entspannungsmaschine 17. Der Flüssigkeitsanteil am Austritt aus einer solchen Entspannungsmaschine 17 darf typischerweise nicht mehr als 6 bis 8 Prozent betragen. Diese hierzu einzuhaltende Temperatur liegt dann aber höher als im Fall eines Verfahrens, bei dem der Austrittsdruck des Feedverdichters 12 bzw. der Eintrittsdruck des Kreislaufverdichters 11 ca. 6 bar beträgt. Die zur verflüssigende Luftmenge, d.h. die auf das dritte Druckniveau von ca. 60 bis 80 bar verdichtete Luft des Stroms E würde mit dem kalten Strom F aus der Entspannungsmaschine 17 vorgekühlt, jedoch aufgrund der erläuterten Umstände nicht so weit wie in einem herkömmlichen Verfahren, bei dem der Austrittsdruck des Feedverdichters 12 bzw. der Eintrittsdruck des Kreislaufverdichters 11 ca. 6 bar beträgt. Gegenüber einem herkömmlichen Verfahren läge die Endtemperatur deutlich höher, nämlich bei ca. 111 bis 120 K anstelle von 101 K. Nach der anschließenden Entspannung in der erläuterten Drossel entstünde daher deutlich mehr Dampf und vergleichsweise weniger Luftverflüssigungsprodukt, was auf größere Verluste hinweist.

In Figur 2 ist eine Anlage zur Verflüssigung von Luft gemäß einer Ausführungsform der Erfindung in Form eines schematischen Prozessflussdiagramms veranschaulicht und insgesamt mit 100 bezeichnet.

Der Anlage 100 wird Einsatzluft a auf einem ersten Druckniveau zugeführt. Auch hier wird unter "Einsatzluft" dabei extern bereitgestellte und beispielsweise mittels geeigneter Reinigungseinrichtungen von Wasser und/oder Kohlendioxid befreite Luft verstanden, die mittels eines in Figur 2 nicht dargestellten Feedverdichters auf ein Druckniveau ("erstes Druckniveau") verdichtet wird, das hier jedoch deutlich höher liegt als in der Anlage 500, beispielsweise bei den erwähnten ca. 12 bis 20 bar.

Durch Vereinigung mit einem weiteren Luftstrom g auf dem ersten Druckniveau (siehe unten zu Strom g) wird ein Druckluftstrom b gebildet und mittels eines Verdichters, des mehrfach erwähnten Kreislaufverdichters 11, der aber ggf. unterschiedlich zu dem bezüglich der Anlage 500 gemäß Figur 1 erläuterten Kreislaufverdichter 11 ausgebildet sein kann, weiter auf ein "zweites" Druckniveau verdichtet. Dem Kreislaufverdichter 11 kann auch hier ein nicht gesondert bezeichneter Nachkühler nachgeschaltet sein. Aus dem auf das zweite Druckniveau verdichteten Druckluftstrom b werden letztlich drei Teilströme c, e und f, gebildet. Der Teilstrom c wird dabei warmseitig einem Wärmetauscher 2 zugeführt und diesem kaltseitig entnommen, entspannt und dabei abgekühlt und zumindest teilweise verflüssigt. Zur Abkühlung und damit zur zumindest teilweisen Verflüssigung des Teilstroms c wird dabei Kälte verwendet, die, wie nachfolgend erläutert, mittels einer Entspannung von Luft des zweiten Teilstroms e und des dritten Teilstroms f erzeugt wird.

Die Luft des zweiten Teilstroms e und des dritten Teilstroms f wird zunächst gemeinsam warmseitig dem Wärmetauscher 2 zugeführt. Die Luft des zweiten Teilstroms e wird dem Wärmetauscher 2 auf einem ersten Temperaturniveau entnommen, die Luft des dritten Teilstroms f auf einem zweiten Temperaturniveau, wobei das zweite Temperaturniveau unterhalb des ersten Temperaturniveaus liegt. Die Luft des zweiten Teilstroms e wird in einer ersten Entspannungsmaschine 3 wieder auf das erste Druckniveau entspannt, hierdurch weiter abgekühlt, dem Wärmetauscher 2 auf einer Zwischentemperatur zugeführt, dem Wärmetauscher 2 warmseitig entnommen und entsprechend erwärmt, und anschließend mit der Luft des dritten Teilstroms f vereinigt, der wie nachfolgend erläutert behandelt wird.

Der dritte Teilstrom f wird einer zweiten Entspannungsmaschine 4 zugeführt, in dieser entspannt und dabei ebenfalls abgekühlt. Während die Luft des zweiten Teilstroms e in der ersten Entspannungsmaschine 3 auf das erste Druckniveau entspannt wird, bei dem auch die Einsatzluft a bereitgestellt wird und der Druckluftstrom b vorliegt, erfolgt die Entspannung des dritten Teilstroms f in der zweiten Entspannungsmaschine 4 jedoch auf ein "drittes" Druckniveau unterhalb des ersten Druckniveaus. Der dritte Teilstrom f wird dem Wärmetauscher 2 kaltseitig zugeführt und warmseitig entnommen. Anschließend wird der dritte Teilstrom f mittels zweier Booster 5 und 6, denen nicht gesondert bezeichnete Nachkühler nachgeschaltet sein können, und die jeweils mit der zweiten Entspannungsmaschine 4 (Booster 5) und der ersten Entspannungsmaschine 3 (Booster 6) mechanisch gekoppelt sind, auf das erste Druckniveau rückverdichtet. Die Booster 5, 6 und die Entspannungsmaschinen 3, 4 sind untereinander und mit dem Kreislaufverdichter 11 mechanisch ungekoppelt. Wie bereits erläutert erfolgt anschließend eine Vereinigung der Luft des dritten Teilstroms f mit der Luft des zweiten Teilstroms e, im Beispiel zu dem bereits erläuterten Luftstrom g.

Die mittels der Entspannung in den Entspannungsmaschinen 3 und 4 erzeugte Kälte wird in den Wärmetauscher 2 eingeleitet und dient hier zur Abkühlung und zumindest teilweisen Verflüssigung des ersten Teilstroms c. Die zumindest teilweise verflüssigte Luft des ersten Teilstroms c wird einer Entspannungseinrichtung 7, die beispielsweise eine Generatorturbine und ein oder mehrere Entspannungsventile umfassen kann, zugeführt und in dieser entspannt. Die entsprechend entspannte Luft des ersten Teilstroms c wird anschließend in einen Abscheidebehälter 8 überführt, in dessen Sumpf sich verflüssigte Luft abscheidet, welche als Flüssigluftstrom h abgezogen und gespeichert werden kann. Vom Kopf des Abscheidebehälters 8 wird gasförmige Luft des ersten Druckluftstroms c in Form des Stroms i abgezogen, kaltseitig dem Wärmetauscher 2 zugeführt und diesem warmseitig entnommen.

Wie unter Bezugnahme auf die Figur 3 erläutert, die eine Variante der Anlage 100 gemäß Figur 2 veranschaulicht, die insgesamt mit 200 bezeichnet ist, muss nicht die gesamte Luft des dritten Teilstroms f von dem dritten Druckniveau, das unterhalb des ersten Druckniveaus liegt, auf das erste Druckniveau rückverdichtet werden. In der zweiten Entspannungsmaschine 4 kann die Luft des dritten Teilstroms f auch derart entspannt werden, dass sich die Luft des dritten Teilstroms f teilweise verflüssigt. Die gesamte Luft des dritten Teilstroms f kann daher zunächst in einen Abscheidebehälter 9 eingespeist werden, in dessen Sumpf sich flüssige Luft abscheidet, welche als Flüssigluftstrom k abgezogen und mit der Luft des ersten Teilstroms c vereinigt werden kann. Verbleibende Luft des dritten Teilstroms f, den im Abscheidebehälter 9 gasförmig verbleibt, kann als Strom I wie zuvor bezüglich des gesamten dritten Teilstroms f erläutert, dem Wärmetauscher 2 kaltseitig zugeführt, warmseitig entnommen, und anschließend auf das erste Druckniveau rückverdichtet werden. In den in den Figuren 2 und 3 dargestellten Anlagen 100 und 200 wird der Abscheidebehälter 8 unterhalb des dritten Druckniveaus auf einem beliebigen "vierten" Druckniveau betrieben, so dass in der in Figur 3 veranschaulichten Anlage 200 der Flüssigluftstrom k von dem dritten Druckniveau auf das vierte Druckniveau entspannt werden muss.

Eine weitere Variante einer erfindungsgemäßen Anlage ist in Figur 4 dargestellt und insgesamt mit 300 bezeichnet. Auch hier wird ein auf dem zuvor erläuterten vierten Druckniveau verwendeter Abscheidebehälter eingesetzt, der daher hier ebenfalls mit 8 bezeichnet ist. Ein weiterer Abscheidebehälter, der auf dem dritten Druckniveau betrieben wird, d.h. auf dem Druckniveau, auf dem auch der Abscheidebehälter 9 gemäß Anlage 200 bzw. Figur 3 betrieben wird, ist hier ebenfalls mit 9 bezeichnet. Die Luft des ersten Teilstroms c, die in der Entspannungseinrichtung 7 entspannt wird, wird hier jedoch nur auf das dritte Druckniveau entspannt und auf diesem in den Abscheidebehälter 9 überführt. Verflüssigte Luft vom Sumpf des Abscheidebehälters 9 wird in Form des Stroms m auf das vierte Druckniveau entspannt und in den Abscheidebehälter 8 überführt. Gasförmig verbliebene Luft vom Kopf des Abscheidebehälters 9 wird auf dem dritten Druckniveau als Strom n abgezogen und mit der Luft des dritten Teilstroms f zu einem Sammelstrom o vereinigt. Der Sammelstrom o wird wie zuvor unter Bezugnahme auf den Strom I in Figur 3 bzw. Anlage 200 erläutert weiter behandelt, d. h. in dem Wärmetauscher 2 erwärmt und anschließend auf das erste Druckniveau rückverdichtet.

In Figur 5 ist eine weitere Variante einer erfindungsgemäßen Anlage dargestellt und insgesamt mit 400 bezeichnet. Auch diese weist zwei Abscheidebehälter auf, die aufgrund der jeweils verwendeten Druckniveaus hier ebenfalls mit 8 und 9 bezeichnet sind. In der Anlage 400 gemäß Figur 5 wird die Luft des dritten Teilstroms f auf dem dritten Druckniveau mit der Luft des ersten Teilstroms c, die in der Entspannungseinrichtung 7 ebenfalls auf das dritte Druckniveau entspannt wurde, zu einem Sammelstrom p vereinigt und auf dem dritten Druckniveau in den Abscheidebehälter 9 eingespeist. In dem Abscheidebehälter 9 anfallende Flüssigluft wird in Form des Stroms r auf das vierte Druckniveau entspannt und in den Abscheidebehälter 8 überführt. Bei der Flüssigluft des Flüssigstroms r handelt es sich dabei um Luft, die aus Luft des ersten Teilstroms c und aus Luft des dritten Teilstroms f gebildet wurde. In dem Abscheidebehälter 9 gasförmig verbleibende Luft wird in Form des Stroms s abgezogen. Bei der Luft des Stroms s handelt es sich damit ebenfalls um Luft des ersten Teilstroms c und Luft des dritten Teilstroms f. Diese wird, wie zuvor unter Bezugnahme auf die Ströme I bezüglich Anlage 200 bzw. Figur 3 und zu Strom o bezüglich Anlage 300 bzw. Figur 4 erläutert, behandelt.

## Patentansprüche

1. Verfahren zur Verflüssigung von Luft, bei dem ein Druckluftstrom (b) auf einem ersten Druckniveau bereitgestellt und unter Verwendung eines Verdichters (11) auf ein zweites Druckniveau verdichtet wird, aus Luft des Druckluftstroms (b) nach der Verdichtung auf das zweite Druckniveau ein erster Teilstrom (b), ein zweiter Teilstrom (e) und ein dritter Teilstrom (f) gebildet werden, Luft des ersten Teilstroms (c) unter Verwendung von Kälte, die mittels einer Entspannung von Luft des zweiten Teilstroms (e) und des dritten Teilstroms (f) erzeugt wird, abgekühlt und zumindest teilweise verflüssigt wird, und zur Bereitstellung des Druckluftstroms (b) auf dem ersten Druckniveau sowohl Einsatzluft (a), die auf das erste Druckniveau verdichtet wird, als auch Luft des zweiten Teilstroms (e) und des dritten Teilstroms (f), die auf dem ersten Druckniveau bereitgestellt wird, verwendet wird, wobei die Luft des zweiten Teilstroms (e) nacheinander auf ein erstes Temperaturniveau abgekühlt, von dem zweiten Druckniveau auf das erste Druckniveau entspannt und gegen den ersten Teilstrom (c) erwärmt wird, und wobei die Luft des dritten Teilstroms (f) nacheinander auf ein zweites Temperaturniveau unterhalb des ersten Temperaturniveaus abgekühlt, auf ein drittes Druckniveau unterhalb des ersten Druckniveaus entspannt, gegen den ersten Teilstrom (c) erwärmt und auf das erste Druckniveau rückverdichtet wird, **dadurch gekennzeichnet, dass** zum Rückverdichten des dritten Teilstroms (f) ein erster Booster (5) und ein zweiter Booster (6) verwendet werden, wobei der erste Booster (5) mit einer zur Entspannung des dritten Teilstroms (f) verwendeten Entspannungsmaschine (4) angetrieben wird und mechanisch gekoppelt ist, der zweite Booster (6) mit einer zur Entspannung des zweiten Teilstroms (e) verwendeten Entspannungsmaschine (3) angetrieben wird und mechanisch gekoppelt ist, und der erste Booster (5) und der zweite Booster (6) miteinander und mit dem Verdichter (11) mechanisch ungekoppelt sind.

2. Verfahren nach Anspruch 1, bei der für die mechanische Kopplung des ersten Boosters (5) mit der zur Entspannung des dritten Teilstroms (f) verwendeten Entspannungsmaschine (4) und des zweiten Boosters (6) mit der zur Entspannung des zweiten Teilstroms (e) verwendeten Entspannungsmaschine (3) jeweils eine gemeinsame Welle verwendet wird.

3. Verfahren nach Anspruch 1 oder 2, bei dem als die Luft des dritten Teilstroms (f), die nach dem Abkühlen auf das zweite Temperaturniveau und dem Entspannen auf das dritte Druckniveau gegen den ersten Teilstrom (c) erwärmt und auf das erste Druckniveau rückverdichtet wird, Luft des dritten Teilstroms (f) verwendet wird, die auf dem dritten Druckniveau und einem durch die Entspannung auf das dritte Druckniveau erzeugten dritten Temperaturniveau gasförmig bleibt.

4. Verfahren nach Anspruch 3, bei dem Luft des dritten Teilstroms (f), die auf das zweite Temperaturniveau abgekühlt und auf das dritte Druckniveau entspannt wurde und auf dem dritten Druckniveau und dem dritten Temperaturniveau flüssig vorliegt, mit verflüssigter Luft des ersten Teilstroms (c) vereinigt wird.

5. Verfahren nach einem der vorstehenden Ansprüche, bei dem die Luft des ersten Teilstroms (c) nach dem Abkühlen und zumindest teilweisen Verflüssigen auf ein viertes Druckniveau unterhalb des dritten Druckniveaus entspannt wird.

6. Verfahren nach Anspruch 5, bei dem die Luft des ersten Teilstroms (c) vor dem Entspannen auf das vierte Druckniveau auf das dritte Druckniveau entspannt wird.

7. Verfahren nach Anspruch 6, bei dem die Luft des dritten Teilstroms (f), die nach dem Abkühlen auf das zweite Temperaturniveau und dem Entspannen auf das dritte Druckniveau gegen den ersten Teilstrom (c) erwärmt und auf das erste Druckniveau rückverdichtet wird, nach dem Entspannen auf das dritte Druckniveau mit auf das dritte Druckniveau entspannter und gasförmig bleibender Luft des ersten Teilstroms (f) vereinigt wird.

8. Verfahren nach einem der vorstehenden Ansprüche, bei dem das erste Druckniveau bei 5 bis 25 bar, insbesondere bei 10 bis 20 bar. und/oder bei dem das zweite Druckniveau bei 50 bis 100 bar, insbesondere bei 60 bis 80 bar, liegt.

9. Verfahren nach einem der vorstehenden Ansprüche, bei dem das dritte Druckniveau mindestens 1, 5 oder 10 bar und höchstens 20 bar unterhalb des zweiten Druckniveaus liegt und/oder das vierte Druckniveau mindestens 1, 5 oder 10 bar und höchstens 20 bar unterhalb des dritten Druckniveaus liegt, wobei das vierte Druckniveau insbesondere bei Atmosphärendruck liegt.

10. Verfahren nach einem der vorstehenden Ansprüche, bei dem das erste Temperaturniveau bei 230 bis 330 K und/oder bei dem das zweite Temperaturniveau bei 140 bis 180 K liegt.

11. Verfahren zur Speicherung und Rückgewinnung von elektrischer Energie, das einen ersten Betriebsmodus, in dem mittels elektrischer Energie Luft verflüssigt wird, und einen zweiten Betriebsmodus, in dem unter Verwendung der in dem ersten Betriebsmodus verflüssigten Luft elektrische Energie gewonnen wird, umfasst, **dadurch gekennzeichnet, dass** in dem ersten Betriebsmodus ein Verfahren nach einem der vorstehenden Ansprüche durchgeführt wird.

12. Anlage (100, 200, 300, 400) zur Verflüssigung von Luft, mit Mitteln, die dafür eingerichtet sind, einen Druckluftstrom (b) auf einem ersten Druckniveau bereitzustellen und mittels eines Verdichters (11) auf ein zweites Druckniveau zu verdichten, aus Luft des Druckluftstroms (b) nach der Verdichtung auf das zweite Druckniveau einen ersten Teilstrom (b), einen zweiten Teilstrom (e) und einen dritten Teilstrom (f) zu bilden, Luft des ersten Teilstroms (c) unter Verwendung von Kälte, die mittels einer Entspannung von Luft des zweiten Teilstroms (e) und des dritten Teilstroms (f) erzeugt wird, abzukühlen und zumindest teilweise zu verflüssigen, und zur Bereitstellung des Druckluftstroms (b) auf dem ersten Druckniveau sowohl Einsatzluft (a), die auf das erste Druckniveau verdichtet wird, als auch Luft des zweiten Teilstroms (e) und des dritten Teilstroms (f), die auf dem ersten Druckniveau bereitgestellt wird, zu verwenden, wobei Mittel vorgesehen sind, die dafür eingerichtet sind, die Luft des zweiten Teilstroms (e) nacheinander auf ein erstes Temperaturniveau abzukühlen, von dem zweiten Druckniveau auf das erste Druckniveau zu entspannen und gegen den ersten Teilstrom (c) zu erwärmen, und die ferner dafür eingerichtet sind, Luft des dritten Teilstroms (f) nacheinander auf ein zweites Temperaturniveau unterhalb des ersten Temperaturniveaus abzukühlen, auf ein drittes Druckniveau unterhalb des ersten Druckniveaus zu entspannen, gegen den ersten Teilstrom (c) zu erwärmen und auf das erste Druckniveau rückzuverdichten, **dadurch gekennzeichnet, dass** zum Rückverdichten des dritten Teilstroms (f) ein erster Booster (5) und ein zweiter Booster (6) bereitgestellt sind, wobei der erste Booster (5) mit einer zur Entspannung des dritten Teilstroms (f) verwendeten Entspannungsmaschine (4) antreibbar und mechanisch gekoppelt ist, der zweite Booster (6) mit einer zur Entspannung des zweiten Teilstroms (e) verwendeten Entspannungsmaschine (3) antreibbar und mechanisch gekoppelt ist, und der erste Booster (5) und der zweite Booster (6) miteinander und mit dem Verdichter (11) mechanisch ungekoppelt sind.

13. Anlage (100, 200, 300, 400) nach Anspruch 12, bei dem der erste Booster (5) mit der zur Entspannung des dritten Teilstroms (f) verwendeten Entspannungsmaschine (4) und der zweite Booster (6) mit der zur Entspannung des zweiten Teilstroms (e) verwendeten Entspannungsmaschine (3) jeweils mittels einer gemeinsamen Welle gekoppelt ist.

14. Anlage (100, 200, 300, 400) nach Anspruch 12 oder 13, die zur Durchführung eines Verfahrens nach einem der Ansprüche 1 bis 11 eingerichtet ist.
